# EUROPÄISCHE PATENTSCHRIFT

(11) **EP 3 425 311 B1**
(45) Veröffentlichungstag und Bekanntmachung des Hinweises auf die Patenterteilung: **07.06.2023**
(21) Anmeldenummer: 17179653.5
(22) Anmeldetag: 04.07.2017
(51) Int. Cl.: F25C 3/04

(54) **VERFAHREN UND VORRICHTUNG ZUR ERZEUGUNG VON KUNSTSCHNEE**
METHOD AND DEVICE FOR PRODUCING ARTIFICIAL SNOW
PROCÉDÉ ET DISPOSITIF DESTINÉS À LA PRODUCTION DE NEIGE ARTIFICIELLE

(43) Veröffentlichungstag der Anmeldung: 09.01.2019
(73) Patentinhaber: Bächler Top Track AG, 6020 Emmenbrücke (CH)
(72) Erfinder: Dangel, Claus, 6373 Ennetbürgen (CH)
(74) Vertreter: Hepp Wenger Ryffel AG

(56) Entgegenhaltungen:
- EP-A1- 2 249 107
- AT-U1- 11 274
- US-A- 2 676 471
- US-A- 3 372 872
- SlopeEdge: "Behind the Scenes - How Snowmaking at Ski Resorts Works", , 30. Dezember 2014 (2014-12-30), XP054977845, Gefunden im Internet: URL:https://www.youtube.com/watch?v=EQjidi RpVeY [gefunden am 2017-11-01]

## Beschreibung

Die vorliegende Erfindung betrifft ein Verfahren zur Erzeugung von Kunstschnee gemäss Anspruch 1.

Zur Erzeugung von Kunstschnee ist es allgemein bekannt, einen Schneeerzeuger bereitzustellen, der mittels Druckluft und Wasser oder mittels ventilierter Luft und Wasser Kunstschnee erzeugt. Typischerweise wird ein Luft-Wassergemisch in die Atmosphäre entlassen, wobei die sich im Luft-Wassergemisch befindlichen Wassertropfen abkühlen und als Schnee zum Boden fallen. Eine derartige Vorrichtung ist beispielsweise mit der EP 2 232 171 bekannt geworden. Die EP 2 232 171 richtet sich auf eine Schneilanze. Zur Schneeerzeugung können aber auch konventionelle Schneekanonen verwendet werden.

Zur Erzeugung von Kunstschnee werden die Schneeerzeuger, das heisst typischerweise Schneilanzen oder Schneekanonen, insbesondere Geräte zum Erzeugen von Tropfen oder einem Wassernebel, mit Wasser beaufschlagt. Das Wasser wird typischerweise aus einem Reservoir, beispielsweise einem Speichersee entnommen. Die Entnahme von Wasser aus einem fliessenden Gewässer ist aber ebenso vorstellbar. Das Videodokument XP054977845 ("SlopeEdge: Behind the Scenes - How Snowmaking at Ski Resorts Works", URL:https://www.youtube.com/ watch?v=EQjidiRpVeY) offenbart eine Skipiste mit einem Speichersee, wobei das Schmelzwasser aus dem durch die Schneeerzeugern erzeugten Schnee dem Speichersee zurückgeführt wird.

Die Erzeugung von Kunstschnee ist, wie beispielsweise in der EP 2 232 171 beschrieben, abhängig von der Temperatur in der Atmosphäre aber auch abhängig von der Wassertemperatur des Wassers, welches zum Erzeugen des Kunstschnees benötigt wird. Im Stand der Technik wurden daher Versuche gemacht, das Wasser aus den betreffenden Speicherseen beispielsweise mit Kühltürmen zu kühlen, so, dass das Wasser mit einer gegenüber dem Speichersee niedrigeren Temperatur den Schneilanzen zugeführt wird. Mit diesem gekühlten Wasser werden die Schneeerzeuger beaufschlagt. Dies ermöglicht es, schon bei relativ höheren Aussentemperaturen die Schneeerzeuger in Betrieb zu nehmen und Kunstschnee zu produzieren.

Derartige Anlagen sind aufwendig herzustellen und aufwendig in der Wartung.

Es ist daher Aufgabe der Erfindung, diese und weitere Nachteile des Standes der Technik zu beheben. Insbesondere soll ein Verfahren und eine Vorrichtung zur Erzeugung von Kunstschnee bereitgestellt werden, welche auch bei relativ höheren Temperaturen betreibbar ist, individuell anpassbar, einfach in der Handhabung und kostengünstig in der Fertigung ist. Zudem wird vorzugsweise der Wartungs- und Betriebsaufwand reduziert.

Diese Aufgabe wird durch das in Anspruch 1 definierten Verfahren gelöst. Weitere vorteilhafte Ausführungsformen ergeben sich aus den abhängigen Patentansprüchen.

Bei einem erfindungsgemässen Verfahren zur Erzeugung von Kunstschnee wird Wasser aus einem Speichersee entnommen und einem ersten Kreis zugeführt. Der erste Kreis umfasst zumindest einen Schneeerzeuger und insbesondere zumindest eine Schneilanze. Der erste Kreis ist zur Beschneiung einer Wintersportlokalität, insbesondere einer Skipiste, vorgesehen.

Das Wasser wird im Speichersee mit den folgenden Schritten gekühlt:
- Zuführen von Wasser zu einem zweiten Kreis, umfassend zumindest einen oder mehrere zweite Schneeerzeuger, insbesondere Schneilanzen,
- Erzeugen von Schnee mit dem zweiten Kreis,
- Zuführen des mit dem zweiten Kreis erzeugten Schnees zum Speichersee.

Hier und im Folgenden wird unter Kreis ein Teilabschnitt des Systems verstanden, der typischerweise eine Verbindung von einem einem Reservoir, wie einem Speichersee, zur Schneilanze aufweist. Das Reservoir kann dabei beispielsweise auch ein fliessendes Gewässer sein, dem Wasser entnommen wird. Der Kreis kann offen oder geschlossen sein. Dabei heisst ein offener Kreis, dass beispielsweise der Schnee, der auf eine Skipiste aufgebracht wird, im Anschluss, spätestens im Frühling, in der Natur versickert. Ein geschlossener Kreis zeichnet sich dadurch aus, dass im Wesentlichen der grösste Teil zurück zum Reservoir, insbesondere zum Speichersee, geführt wird.

Hier und im Folgenden wird unter dem Begriff Beschneien auch ein Beaufschlagen einer Lokalität mit Wassertropfen verstanden, die mit einem Schneeerzeuger erzeugt wurden. Bei hohen Umgebungstemperaturen wird typischerweise nur ein Teil der erzeugten Wassertropfen in Schnee umgewandelt oder ein Durchgefrieren der Wassertropfen ist nicht möglich.

Im vorliegenden Verfahren wird mit den zweiten Schneeerzeugern Schnee erzeugt. Das heisst, mit den zweiten Schneeerzeugern werden Wassertropfen erzeugt, die der Atmosphäre ausgesetzt sind. Die Atmosphäre entzieht den Wassertropfen Wärme, so dass die Wassertropfen abgekühlt werden. Bei wunschgemässen Bedingungen (beispielsweise für die Schneilanze aus der EP 2 232 171 bei einer Feuchtkugeltemperatur von ca. -3° C) wird den Wassertropfen so viel Energie erzogen, dass sie eine Phasenumwandlung durchführen und dabei gefrieren. Durch die Phasenumwandlung wird zusätzliche Energie an die Atmosphäre abgegeben.

Dieser Schnee wird dem Speichersee zugeführt. Im nicht beanspruchten Fall, wenn lediglich gekühlte Wassertropfen dem Speichersee zugeführt werden, werden diese durch die im Speichersee vorhandenen Energie aufgewärmt und zugleich der Speichersee gekühlt. Zwischen den Wassertropfen und dem Speicherseee stellt sich in Bezug auf die Temperatur ein Gleichgewicht ein. Für den Fall, dass zumindest ein Teil oder alle Wassertropfen gefroren sind, wird dem Speichersee zusätzlich Energie zum Schmelzen der Schneekristalle entzogen, so dass sich ebenfalls ein Gleichgewicht einstellt. Das heisst, dass zusätzlich die Schmelzenthalpie zum Schmelzen der Schnee- oder Eiskristalle dem Speichersee entzogen wird. Der Speichersee wird zusätzlich gekühlt.

In einer bevorzugten Ausführungsform sind die zweiten Schneeerzeuger derart angeordnet, dass zum Zuführen des mit dem zweiten Kreises erzeugten Schnees eine Oberfläche des Speichersees direkt beschneit wird.

Dies ermöglicht ein einfaches und effizientes Einbringen des Schnees in den Speichersee. Eine einfache Kühlung ist damit ermöglicht.

Die zweiten Schneeerzeuger können aber auch derart angeordnet sein, dass der mit dem zweiten Kreis erzeugte Schnee vor dem Zuführen zum Speichersee in einem Depot zwischengelagert werden.

Dies ermöglicht es, den Speichersee erst dann zu befüllen und somit zu kühlen, wenn die Kühlung im Speichersee benötigt wird. Beispielsweise ist es möglich, dass die Bedingungen zum Beschneien des Speichersees günstig sind, die Kühlung des Speichersees aber nicht gewünscht ist, weil beispielsweise der See bereits eine tiefe Temperatur aufweist oder die Wintersportlokalität bereits einen guten Zustand aufweist und das Beschneien der Wintersportlokalität nicht nötig ist.

Das heisst, das zum Kühlen des Sees benötigte Medium wird zwischengelagert. Dabei kann es vorgesehen sein, das zum Kühlen des Sees benötigte Medium über einen längeren Zeitraum, beispielsweise vom Frühling bis in den Herbst, zu lagern.

Vorteilhaft ist es vorgesehen, dass der Inhalt des Speichersees umgewälzt wird und vorzugsweise kontinuierlich umgewälzt wird, so dass sich die einzelnen Wasserschichten des Speichersees miteinander vermischen.

Dies ermöglicht es, die Temperatur im Speichersee gesamthaft zu senken und ein gleichmässiges Temperaturniveau zu erreichen.

Es ist ebenfalls vorstellbar, dass der Inhalt des Speichersees insbesondere so kontinuierlich umgewälzt wird, dass das sich im Speichersee befindliche Wasser einem mit dem zweiten Schneeerzeuger beschneiten Bereich des Speichersees zugeführt wird. Dadurch ist gewährleistet, dass der gesamte Inhalt des Speichersees im Lauf der Zeit mit Schnee beschneit wird, das heisst mit dem Schneeerzeuger beaufschlagt wird. Vorzugsweise wird das Wasser des zweiten Kreises dem Speichersee entnommen.

Dadurch entsteht ein geschlossener Kreis. Das sich im Speichersee befindliche Wasser wird kontinuierlich umgewälzt und immer weiter gekühlt.

Dabei kann es vorgesehen sein, das Wasser mit einer Entnahmevorrichtung oberflächennah im Speichersee zu entnehmen. Dieses wird beim Beschneien als erstes gekühlt. Das oberflächennahe Wasser weist dabei typischerweise eine Temperatur auf, die gegen 0° geht. Wie vorliegend dargelegt, hat die Temperatur des Wassers einen hohen Einfluss auf die Effizienz der Schneeerzeugung.

Dabei kann es vorgesehen sein, die Lage der Entnahmevorrichtung des ersten und/oder des zweiten Kreises im Speichersee variabel anzuordnen, so, dass deren Lage im Bezug zu einer Oberfläche des Speichersees einstellbar ist. Dazu kann diese beispielsweise schwimmend oder an einem Schwimmkörper angeordnet sein.

Es ist ebenso vorstellbar, den Inhalt des Speichersees in Abhängigkeit des Schneeerzeugungsfortschrittes umzuwälzen. Um die Kühlung zu beschleunigen kann der Speichersee zu Beginn des Prozesses nicht umgewälzt werden, um nur eine oberste Schicht des Speichersees mit unterkühlten Wassertropfen oder Eis (Schnee) zu kühlen.

Durch Ansaugen dieses kühleren Wassers im oberen Bereich des Speichersees kann schneller mehr Eisanteil beim Schneien erreicht werden und damit eine schnelleres und effizienteres Kühlen.

Je nach Fortschritt der Kühlung kann die Umwälzung zeitversetzt zum Beginn der Speicherseekühlung einsetzen.

Es ist zudem ebenso vorstellbar, dass das dem zweiten Kreis zugeführte Wasser beispielsweise einem anderen Reservoir entnommen wird, beispielsweise einem fliessenden Gewässer. Das ermöglicht es, den Speichersee immer weiter zu füllen. Alternativ oder zusätzlich erlaubt es eine derartige Anordnung ebenso, das mit dem ersten Kreis entnommene Wasser, welches auf die Wintersportlokalität als Schnee aufgebracht wird, zu ersetzen, so, dass im Speichersee im Wesentlichen ein gleichbleibendes Niveau von Wasser erhalten bleibt.

Ein weiterer, nicht beanspruchter Aspekt betrifft eine Vorrichtung zum Erzeugen von Kunstschnee, insbesondere eine Vorrichtung zur Durchführung des vorliegend beschriebenen Verfahrens. Die Vorrichtung umfasst einen ersten Kreis mit zumindest einem Schneeerzeuger, insbesondere einer Schneilanze, zur Beschneiung einer Wintersportlokalität, insbesondere einer Skipiste. Der erste Kreis ist mit einem Speichersee in Verbindung bringbar und von diesem mit Wasser beaufschlagbar. Die Vorrichtung weist zudem zumindest einen zweiten Kreis mit zumindest einem zweiten Schneeerzeuger, insbesondere einer Schneilanze, auf.

Der zweite Kreis ist mit einer Wasserquelle und vorzugsweise mit dem Speichersee in Verbindung bringbar und von diesem mit Wasser beaufschlagbar. Der zweite Kreis ist derart angeordnet oder anordenbar, dass die Beschneiung des Speichersees ermöglicht ist.

Vorzugsweise umfasst die Vorrichtung zum Erzeugen von Kunstschnee einen Speichersee. Ebenfalls bevorzugt ist der erste Kreis mit dem Speichersee in Verbindung. Alternativ oder zusätzlich ist der zweite Kreis ebenfalls mit dem Speichersee in Verbindung.

Eine derartige Vorrichtung ermöglicht es, einen Speichersee zu kühlen, ohne aufwändige Kühltürme bereitstellen zu müssen.

Vorzugsweise sind die Schneeerzeuger des zweiten Kreises an einem Rand des Speichersees anordenbar oder angeordnet, derart, dass der mit dem Schneeerzeuger des zweiten Kreises erzeugte Schnee direkt dem Speichersee zugeführt wird. Diese Anordnung ist unempfindlicher gegenüber von Windeinflüssen. Unerwünschte Verfrachtungen des erzeugten Schnees oder der erzeugten Wassertropfen können vermieden werden.

Dies ermöglicht eine einfache und zuverlässige Kühlung des Speichersees. Übertragungsverluste werden minimiert.

In einer bevorzugten Ausführungsform können die Schneeerzeuger des zweiten Kreises innerhalb und vorzugsweise zentral des Speichersees anordenbar oder angeordnet sein, derart, dass der erzeugte Schnee direkt dem Speichersee zugeführt wird.

Dabei ist es vorstellbar, dass die Schneeerzeuger beispielsweise drehbar auf einer Plattform oder auf einer drehbahren Plattform innerhalb des Speichersees angeordnet ist, so, dass die Oberfläche des Speichersees gleichmässig oder kontinuierlich mit Schnee beaufschlagt wird.

Durch eine Anordnung der Schneeerzeuger innerhalb des Speichersees und eine entsprechende Kühlung können innerhalb des Speichersees vorteilhafte Temperaturverteilungen erreicht werden, die ein Umwälzen des Speichersees begünstigen.

Die vorliegend beschriebene Vorrichtung weist vorzugsweise zumindest einen Druckerzeuger für Druckluft zum Betrieb der Schneeerzeuger auf. Ebenfalls vorzugsweise können ein oder mehrere Pumpen im ersten und/oder im zweiten Kreis zum Fördern von Wasser zum Betrieb der Schneeerzeuger angeordnet sein.

Dies ermöglicht es, eine komplette Vorrichtung zu liefern, welche die vollständige Beschneiung einer Wintersportlokalität ermöglicht. Das Abstimmen der einzelnen Komponenten untereinander ist vereinfacht.

Die Vorrichtung kann zumindest eine Umwälzeinrichtung zum Umwälzen des Wassers im Speichersee aufweisen. Als Umwälzeinrichtung können beispielsweise Pumpen, Turbinen, Propeller oder Luftströme, die in den Speichersee eingeleitet werden, vorgesehen sein. Die einzelnen Wasserschichten des Speichersees können miteinander vermischt werden. Dies ermöglicht es, die Temperatur im Speichersee gesamthaft zu senken und ein gleichmässiges Temperaturniveau zu erreichen.

Die Vorrichtung kann eine Leitung für den zweiten Kreis und eine Leitung für den ersten Kreis aufweisen. Die Leitung für den zweiten Kreis ist kürzer als die Leitung für den ersten Kreis und vorzugsweise kürzer als 500m, insbesondere kürzer als 100m. Zum Fördern des Wassers im zweiten Kreis und für den Betrieb des zweiten Kreises wird durch kürzere Leitungen bei unveränderter Querschnittsgeometrie der Leitungen weniger Energie benötigt.

In den nachfolgenden Figuren ist beispielhaft eine Vorrichtung beschrieben. Es zeigt:
- Figur 1:: Eine Wintersportlokalität mit einer Vorrichtung zum Erzeugen von Kunstschnee.
- Figur 2:: Ein Speichersee im Querschnitt

Figur 1 zeigt eine Vorrichtung zum Erzeugen von Kunstschnee. Die Vorrichtung weist einen ersten Kreis 100 und einen zweiten Kreis 200 auf. Diese beiden Kreise befinden sich in einer Wintersportlokalität 1, welche eine Skipiste 2 aufweist. In der Nähe der Wintersportlokalität 1 befindet sich ein Speichersee 30. Der Speichersee weist eine Oberfläche 31 auf. Auf einer Seite der Skipiste 2 sind erste Schneeerzeuger 10 angeordnet, welche mit einer Leitung 11 für Wasser und Druckluft verbunden sind. Die Leitung 11 wird mit einer Pumpenanordnung 12 mit Wasser und mit Druckluft beaufschlagt. Die Pumpenanordnung 12 kann eine oder mehrere Wasserpumpen und einen oder mehrere Druckluftpumpen aufweisen. Die Wasserpumpen beziehen das Wasser aus dem Speichersee 30.

Der zweite Kreis der Vorrichtung weist eine Schneilanze 20 und eine Leitung 21 auf. Die Leitung 21 wird ebenfalls mittels einer Pumpenanordung 23 mit Wasser und/oder Luft beaufschlagt. Die Pumpenanordnung 23 ist wie die Pumpenanordung 12 ausgebildet und kann mehrere Wasser- und oder Luftpumpen aufweisen. Eine Wasserpumpe der Pumpenanordnung 23 führt Wasser aus dem Speichersee 30 der Schneilanze 20 zu. Eine Druckluftpumpe der Pumpenanordnung 23 führt der Schneilanze 20 Druckluft zu. Selbstverständlich können sämtliche Pumpen separat ausgebildet sein.

Ein weiterer zweiter Kreis 200' ist gezeigt. Dieser umfasst ebenfalls eine Pumpenanordnung 23 und eine Schneilanze 20. Im Gegensatz zum zweiten Kreis 200 ist der zweite Kreis 200` derart angeordnet, dass der mit der Schneilanze 20 erzeugte Schnee einen Depot 22 zugeführt wird.

Der mit der Schneilanze 20 erzeugte Schnee des zweiten Kreises 200 wird direkt der Oberfläche des Speichersees zugeführt.

Der mit der Schneilanze 20 erzeugte Schnee des zweiten Kreises 200' wird erst zum gewünschten Zeitpunkt dem Depot 22 entnommen und dem Speichersee 30 zugeführt.

Das Zuführen des mit den Schneilanzen 20 erzeugten Schnees zum Speichersee 30 kühlt den Speichersee. Dies ermöglicht es, mit dem ersten Kreis 100 bereits bei höheren Aussentemperaturen Schnee zu erzeugen, da das Wasser des Speichersees 30 im Gegensatz zu einem ungekühlten Speichersee eine tiefere Temperatur aufweist und dieses nach dem Verlassen durch Düsen der Schneilanzen 10 schneller gefriert da die Temperaturdifferenz geringer ist. Insbesondere beim Einsatz der Schneilanzen, wie in der EP 2 232 171 beschrieben, ermöglicht die tiefere Temperatur des Wassers, dass dieses nach dem Verlassen durch die Düsen schneller unter 0°C gekühlt ist und beim Zusammentreffen mit Nukleationskeimen eher gefrieren kann, statt diese Nukleationskeime wegzuschmelzen.

Es kann bei den zweiten Kreisen 200 und 200' aber ebenso vorgesehen sein, das Wasser nicht dem Speichersee 30 zu entnehmen, sondern beispielsweise einem separaten Reservoir oder auch einem fliessenden Gewässer.

Es sind selbstverständlich mehrere erste Kreise 100 und mehrere zweite Kreis 200 und 200' vorstellbar, die auch unterschiedlich kombiniert werden können.

Theoretische Versuche wurden durchgeführt. Diesen wurden folgende Stoffdaten zugrunde gelegt:

| **Stoffdaten** | | | | |
|---|---|---|---|---|
| Dichte von Wasser | | r_{W} | 1000 | kg/m³ |
| Spezifische Wärmekapazität von Wasser | | C_{pW} | 4.2 | kJ/kg×K |
| Erstarrungsenthalpie von Wasser | h_{WE} | -334 | kJ/kg | |
| Spezifische Enthalpien: | | | | |
| Referenztemperatur | T_{Ref} | 0 | °C | |
| Wasser bei der Temperatur T_{W1} | h_{W1} | 42 | kJ/kg | = c_{pW} × (T_{W1}-T_{Ref}) |
| Wasser im Schnee bei 0°C | h_{Sch}__{W} | 0 | kJ/kg | = c_{pW}× (0°C-T_{Ref}) |
| Eis im Schnee bei 0°C | h_{Sch_E} | -334 | kJ/kg | = c_{pW}× (0°C-T_{Ref}) +h_{WE} |
| Wasser bei der Temperatur T_{FK} | h_{W_TFK} | -16.8 | kJ/kg | = c_{pW}× (T_{FK} - T_{Ref}) |

Es wurden zwei Fälle betrachtet, einerseits, wenn die zweiten Schneilanzen Schnee in den Speichersee schneien (Fall a) andererseits, wenn lediglich gekühltes Wasser in den Speichersee geschneit wird.

| **Speichersee** | | | | | | | |
|---|---|---|---|---|---|---|---|
| Wasservolumen im See | | V_{W1} | | | **100'000** | m³ | |
| Mittlere Wassertemperatur im See | | T_{W1} | | | **10** | °C | |
| Wassermasse im See | | m_{W1} | | | 100'000'000 | kg | |
| | | | | | | | |

| **Kühlung des Speichersees mit Schneilanzen** | | | | | | | |
|---|---|---|---|---|---|---|---|
| Anzahl Schneilanzen | | n_{L} | | | **20** | | |
| Volumenstrom pro Schneilanze | | V°_{L} | | | **90** | l/min | |
| Resultierender Massenstrom aller Lanzen | | m°_{L_tot} | | | 30 | kg/s | = n_{L}×V°_{L}×r_{W} |
| Masseverluste (Verfrachtung, Verdunstung) | | x_{V} | | | **20%** : | - | |
| Schneidauer | | t_{L} | | | **120** | h | |
| Speisung aus gleichem See? | | SP | | | **Ja** | | |
| Verbleibende Wassermasse im See bei T_{W1} | | m_{W2} | | | 87'040'000 | kg | = m_{W1}-m_{Schn} (für SP= Ja) ; = m_{W1} (für SP = Nein) |
| | | | | | | | |

| **a) Schneilanzen schneien in den See** | | | | | | | |
|---|---|---|---|---|---|---|---|
| Mittlerer Eismassenanteils im . Schnee (Schneequalität) | | | x_{E} | | **50%** | - | Schätzung über die gesamte Schneidauer |
| Resultierende Schneemasse | | | m_{Sch} | | 12'960'000 | kg | = m°_{L_ tot×}t_{L} |
| | davon Wassermasse bei 0°C | | m_{Sch_W} | | 5'184'000 | kg | |
| | davon Eismasse bei 0°C | | m_{Sch_E} | | 5'184'000 | kg | |
| | davon Verluste (Verfrachtung, Verdunstung) | | m_{Sch_V} | | 2'592'000 | kg | |
| Wassermasse im See nach Beschneiung | | | m_{W3} | | 97'408'000 | kg | =m_{W2} + m_{Sch_W} +m_{Sch_E} |
| Total resultierende Enthalpie im See | | | H_{W3_a} | | 1'924'224'000 | kJ | =m_{W2}×h_{W1}+m_{Sch_W ×}h_{Sch_W}+m_{Sch_E×}h_{Sch_E} |
| | | | | | | | |
| **Resultierende mittlere Wasser-temperatur** | | | T_{W3_a} | | **4.7** | °C | = H_{W3_a}/(m_{W3}*c_{pW}) +T_{Ref} |
| **Resultierende mittlere Abküh-lung des Sees** | | | DTₐ | | **5.3** | °C | = T_{W1} - T_{W3_a} |
| **Wasservolumen im See nach Be schneiung** | | | V_{W3} | | **97'408** | m³ | =m_{W3} / r_{W3} |
| | | | | | | | |

| **b) Schneilanzen regnen in den See** | | | | | | | |
|---|---|---|---|---|---|---|---|
| Mittlere Feuchtkugeltemperatur Umgebungsluft | | T_{FK} | | **-3** | | °C | Schätzung über gesam te Schneidauer |
| Resultierende Wassermasse mit T_{FK} | | m_{W_TFK} | | 10'368'000 | | kg | |
| Total resultierende Enthalpie im See | | H_{W3_b} | | 3'525'043'200 | | kJ | = m_{W2}×_{W1}+m_{W_TFK ×}h_{W_TFK} |
| | | | | | | | |
| **Resultierende mittlere Was sertemperatur** | | T_{W3_b} | | **8.6** | | °C | = H_{W3_b}/(m_{W3}*c_{pW}) +T_{Ref} |
| Resultierende mittlere Ab-kühlung des Sees | | DT_{b} | | **1.4** | | °C | =T_{W1} - T_{W3_b} |
| **Wasservolumen im See nach dem Beregnen** | | V_{W3} | | 97'408 | | m³ | =m_{W3} / r_{W3} |

Falls das Wasser nicht dem gleichen Speichersee entnommen wird, so sind die resultierenden Temperaturen etwas höher, aber auch die Wassermasse im See ist höher.

Bei dieser Berechnung wurden die Entnahmen von Wasser durch den Betrieb des ersten Kreises nicht berücksichtigt. Die (laufende) Entnahme resultiert in einer etwas tieferen Kühlung, da über die Zeit immer weniger Wasser gekühlt werden muss.

Aus den vorliegenden Daten geht hervor, dass eine zusätzliche Abkühlung des Sees erzeugbar ist, wenn dieser mit Wassertropfen aus Schneilanzen beaufschlagt ist, die sich in der Atmosphäre abgekühlt haben (mit obigen Daten ca. 1.4°). Eine zusätzliche Abkühlung wird erreicht, wenn der See mit Schnee aus Schneilanzen beaufschlagt wird (mit obigen Daten ca. 5.3°).

Die Figur 2 zeigt einen Speichersee 30 im Querschnitt. Zentral im Speichersee 30 ist eine Plattform 32 angeordnet. Auf dieser Plattform 32 ist eine Schneilanze 20 eines zweiten Kreises 200 (siehe Figur 1) angeordnet. Im Gegensatz zu Figur 1 befindet sich die Schneilanze 20 innerhalb des Speichersees 30. Die Folgenden Ausführungen gelten aber auch für die Anordnungen der zweiten Kreise 200 und 200' aus der Figur 1.

Der zweite Kreis der Vorrichtung gemäss der Figur 2 weist eine Schneilanze 20 und eine Leitung 21 auf. Wie zu Figur 1 erläutert, wird die Leitung 21 mit einer hier nicht dargestellten Pumpenanordung 23 mit Wasser und/oder Luft beaufschlagt. Die Leitung 21 ist relativ kurz, zumeist kürzer als 100m. Das heisst, zum Pumpen von Wasser muss im Gegensatz zum ersten Kreis, bei dem Leitungen typischerweise einige Kilometer lang sein können, deutlich weniger Energie aufgewendet werden.

Das heisst, Elemente des zweiten Kreises sind regelmässig kleiner dimensioniert als Elemente des ersten Kreises.

Die Schneilanze 20 der Figur 2 ist der Plattform 32 drehbar ausgebildet, das heisst, während des Betriebes kann sich diese um 360° um die eigene Achse drehen, so dass die gesamte Oberfläche 31 des Speichersees 30 beschneit werden kann. Zusätzlich oder alternativ ist im Speichersee 30 eine Umwälzeinrichtung 40 vorgesehen, die das Wasser vorzugsweise entgegengesetzt zur Drehrichtung der Schneilanze 20 umwälzt.

Die Umwälzeinrichtung kann aber auch derart angeordnet sein, dass Wasserschichten, welche an der Oberfläche des Sees bereits gekühlt sind oder gekühlt werden, mit unteren Schichten im Speichersee vermischt werden. Eine Kombination ist ebenfalls möglich.

## Patentansprüche

1. Verfahren zur Erzeugung von Kunstschnee, wobei Wasser aus einem Speichersee (30) für Wasser entnommen wird und einem ersten Kreis (100), umfassend zumindest einen Schneeerzeuger (10), insbesondere eine Schneilanze, zur Beschneiung einer Wintersportlokalität (1), insbesondere einer Skipiste (2), zugeführt wird, wobei das Wasser im Speichersee (30) gekühlt wird, mit den Schritten
- Zuführen von Wasser zu einem zweiten Kreis (200) umfassend zumindest einen oder mehrere zweite Schneeerzeuger (20), insbesondere Schneilanzen,
- Erzeugen von Schnee mit dem zweiten Kreis (200), **gekennzeichnet durch** den Schritt
- Zuführen des mit dem zweiten Kreis (200) erzeugten Schnees zum Speichersee (30),
wobei die zweiten Schneeerzeuger (20) derart angeordnet sind, dass zum Zuführen des mit dem zweiten Kreis (200) erzeugten Schnees eine Oberfläche (31) des Speichersees (30) direkt beschneit wird, oder
wobei die zweiten Schneeerzeuger (20) derart angeordnet sind, dass der mit dem zweiten Kreis (200) erzeugte Schnee vor dem Zuführen zum Speichersee (30) in einem Depot (22) zwischengelagert wird.

2. Verfahren nach Anspruch 1,
**dadurch gekennzeichnet, dass** der Inhalt des Speichersees (30) insbesondere kontinuierlich umgewälzt wird, so, dass sich die einzelnen Wasserschichten des Speichersees (30) miteinander vermischen.

3. Verfahren nach einem der Ansprüche 1 oder 2,
**dadurch gekennzeichnet, dass** der Inhalt des Speichersees (30) insbesondere kontinuierlich umgewälzt wird, so dass das im Speichersee (30) befindliche Wasser einem mit den zweiten Schneeerzeugern (20) beschneiten Bereich des Speichersees (30) zugeführt wird.

4. Verfahren nach einem der Ansprüche 1 bis 3,
**dadurch gekennzeichnet, dass** das Wasser des zweiten Kreises dem Speichersee entnommen wird.

## Claims

1. Method for producing artificial snow, wherein
water is taken from a reservoir (30) for water and fed to a first circuit (100) comprising at least one snow producer (10), in particular a snow lance, for making snow at a winter sports location (1), in particular a ski slope (2), the water in the reservoir (30) being cooled, comprising the steps of
- Supplying water to a second circuit (200) comprising at least one or more second snow producers (20), in particular snow lances,
- generating snow with the second circuit (200), **characterized by** the step of
- supplying the snow generated with the second circuit (200) to the reservoir (30),
said second snow producers (20) being arranged in such a way that, for feeding said snow produced with said second circuit (200), a surface (31) of said reservoir (30) is directly snowed, or
wherein the second snow producers (20) are arranged in such a way that the snow produced with the second circuit (200) is temporarily stored in a depot (22) before being fed to the reservoir (30).

2. Method according to claim 1, **characterized in that** the contents of the reservoir (30) are circulated, in particular continuously, such that the individual water layers of the reservoir (30) mix with each other.

3. Method according to one of claims 1 or 2, **characterized in that** the content of the reservoir (30) is circulated, in particular continuously, so that the water located in the reservoir (30) is supplied to an area of the reservoir (30) covered with snow by the second snow producers (20).

4. Method according to one of the claims 1 to 3, **characterized in that** the water of the second circuit is taken from the reservoir.

## Revendications

1. Méthode de production de neige artificielle, dans laquelle l'eau est prélevée dans un réservoir (30) d'eau et alimente un premier circuit (100) comprenant au moins un producteur de neige (10), en particulier une lance à neige, pour fabriquer de la neige sur un site de sports d'hiver (1), en particulier une piste de ski (2), l'eau dans le réservoir (30) étant refroidie, comprenant les étapes suivantes
- Alimenter en eau un second circuit (200) comprenant au moins un ou plusieurs seconds producteurs de neige (20), notamment des lances à neige,
- générer de la neige avec le second circuit (200), **caractérisé par** l'étape consistant à
- d'alimenter le réservoir (30) avec la neige produite par le second circuit (200),
lesdits seconds producteurs de neige (20) étant disposés de manière à ce que, pour alimenter ladite neige produite avec ledit second circuit (200), une surface (31) dudit réservoir (30) soit directement enneigée, ou
dans lequel les seconds producteurs de neige (20) sont disposés de manière à ce que la neige produite avec le second circuit (200) soit temporairement stockée dans un dépôt (22) avant d'être acheminée vers le réservoir (30).

2. Méthode selon la revendication 1, **caractérisée en ce que** le contenu du réservoir (30) est mis en circulation, notamment en continu, de sorte que les différentes couches d'eau du réservoir (30) se mélangent les unes aux autres.

3. Méthode selon l'une des revendications 1 ou 2, **caractérisée en ce que** le contenu du réservoir (30) est mis en circulation, en particulier de manière continue, de sorte que l'eau située dans le réservoir (30) est fournie à une zone du réservoir (30) recouverte de neige par les seconds producteurs de neige (20).

4. Méthode selon l'une des revendications 1 à 3, **caractérisée en ce que** l'eau du second circuit est prélevée dans le réservoir.
